# EUROPÄISCHE PATENTANMELDUNG

(11) **EP 4 613 340 A2**
(43) Veröffentlichungstag der Anmeldung: **10.09.2025**
(21) Anmeldenummer: 25162169.4
(22) Anmeldetag: 06.03.2025
(51) Int. Cl.: A63B 5/11

(54) **STEH-BOARD**

(30) Priorität: 08.03.2024 DE 202024000467 U; 16.08.2024 DE 102024123467
(71) Anmelder: Kopf GmbH & Co. KG, 77933 Lahr (DE)
(72) Erfinder: KOPF, Günter Stefan, Rosenstr. 14 Kippenheim (DE)
(74) Vertreter: Kleine, Hubertus

(57) **Zusammenfassung**

Ein Steh-Board umfassend einen Rahmen (1) umfassend ein Aluminium-Strangpressprofil (8) zur Festlegung einer Matte (4) mit einer Montagenut (1.1) zur Positionierung eines Schraubverbindungselements für die Montage von Standfüßen (2) und/oder weiterem Zubehör in beliebiger Position und/oder Anzahl entlang des Rahmens (1), sowie weitere Steh-Boards

## Beschreibung

Die Erfindung betrifft ein Steh-Board, welches verschiedenste positive Effekte auf die Gesundheit hat und für unterschiedlichste Einsatzzwecke Verwendung findet.

Relevanter Stand der Technik findet sich in der US 2017/0 361 143 A1, WO 2018 / 192 138 A1, US 2019 / 0154 115 A1, US 2018 / 0 353 789 A1, DE 94 06 778 U1.

Balance-Boards fördern den Gleichgewichtssinn, stärken verschiedenste Muskelgruppen und fördern all die positiven Eigenschaften des Stehens, weisen in der Regel aber folgende nachteilige Eigenschaften auf:
a) eine starre Standfläche:
   Aufgrund einer starren Standfläche (Brett), auf dem beide Füße positioniert werden, sind keine unabhängigen Bewegungen der Füße möglich; und
b) Lagerung der Standfläche:
   In der Regel werden solche Boards auf einer beweglichen Rolle oder gar einer Kugel gelagert. Somit ist ein hohes Maß an Konzentration sowie Gleichgewichtssinn erforderlich, was diese Boards fast ausschließlich für sportliche Zwecke einsetzbar macht.

Ausgehend von dem vorgenannten Balance Board als nächstliegender Stand der Technik besteht die Aufgabenstellung der vorliegenden Aufgabe daher darin, ein entsprechendes Steh-Board zu entwickeln, welches jederzeit zum Einsatz kommen kann, ohne bestimmte Voraussetzungen an den Anwender zu stellen.

Die vorliegende Erfindung löst die vorgenannte Aufgabenstellung durch das Bereitstellen eines Stehboards mit den Merkmalen der unabhängigen Ansprüche 1, 5, 10 und 22.

Vorteilhafte Ausgestaltungen der Erfindung sind Gegenstand der Unteransprüche.

Das Steh-Board weist einen Rahmen mit einen Aluminium Strangpressprofil mit untenliegender Montagenut auf. Der Rahmen bietet die Möglichkeit, Standfüße und/oder weiteres Zubehör an beliebiger Position und beliebiger Anzahl unter Verwendung durch verschiebbar am Strangpressprofil geführte Schraubverbindungselemente durch Verschrauben anzuordnen.

Entsprechende Schraubverbindungselemente können z.B. Nutensteine mit entsprechenden Gewindebohrungen sein. Entsprechende Nutensteine sind verschiebbar in Nuten des Strangpressprofils geführt. Es ergibt sich allerdings aus der Grundüberlegung dieser Verbindung auch die bekannte Möglichkeit durch Lagerung von Schraubenköpfen von Füßen innerhalb der besagten Montagenut eine gegenüber der vorgenannten Nutenstein-Schraubverbindung vergleichbare Verschraubung zwischen dem Rahmen und den Füßen zu erreichen.

Insbesondere erfolgt durch die vorgenannte Verschraubung eine Fixierung der Position eines jeweiligen Standfußes innerhalb der vorgenannten Montagenut.

Das Strangpressprofil ist insbesondere als Hohlkammerprofil ausgebildet.

Der Rahmen kann eine Öffnung aufweisen, welche durch ein Verschlusselement verschließbar ist. Das Verschlusselement kann hülsen- bzw. rohrartig ausgebildet sein.

Dabei kann die vom Verschlusselement zu verschließende Öffnung einen Umfang von etwa 20mm aufweisen.

Im Rahmen der vorliegenden Erfindung können durch die Öffnung geschlossene und/oder verpresste Gummi-Seilringe auf den Rahmen aufgefädelt und per Seilbolzen mit der Matte verbunden werden. Nach erfolgter Montage der Gummi-Seilringe kann die Öffnung mit dem besagten Verschlusselement geschlossen werden.

Weiterhin erfindungsgemäß kann die Verbindung der Matte mit dem Rahmen mittels von Seilbolzen durch an der Matte angebrachte Schlaufen geführt werden und diese auf jeder Seite von je zumindest einem Gummi-Seilring mit dem Rahmen elastisch verbunden werden.

Als Seilbolzen können stabförmige Elemente mit einer Lagerfläche für Schlaufen mit zwei randseitigen an der Lagerfläche angeordnete radial abstehenden Auskragungen aufweisen. Diese dient der besseren Positionierung der Seilbolzen in Bezug auf die Gummi-Seilringe.

Die Gummi-Seilringe sind vorzugsweise als Schlaufen ausgebildet, mit einem Schleifenbogen zur Umfassung des Strangprofils des Rahmens und zwei miteinander verbundenen Seilenden. Die Schlaufenform definiert einen Verjüngungsbereich, in welchem die Seilbolzen angeordnet sind. Derart ist eine zusätzliche Festlegung der Position der Seilbolzen unnötig, da diese durch die Verjüngung vordefiniert ist.

In konstruktiv vorteilhafter Art und Weise sind immer genau zwei Gummi-Seilringe über genau einen Seilbolzen mit genau einer Schlaufe der Matte verbunden.

Die Seilbolzen können vorteilhaft lose, also ohne zusätzliche Verbindungsmittel oder Stoffschluss in der Verjüngung der schlaufenförmigen Gummi-Seilringe angeordnet sein. Der Halt und die Position wird durch den Zug der Schlaufe zur Matte hin erbracht, welcher den Seilbolzen in die Verjüngung als Lagersitz presst.

Die an der Matte angebrachte Schlaufen sind vorzugsweise mit der Matte stoffschlüssig verbunden, insbesondere verklebt und/oder sie sind mit der Matte vernäht.

Zur Gewichtsreduzierung können die Standfüße als Hohlprofile ausgebildet sein.

Bevorzugt kann die Anzahl an Standfüßen sechs betragen.

Das erfindungsgemäße Steh-Board weist im Unterschied zum eingangs-beschriebenen Balance-Board keine starre Standfläche, sondern eine über Seilringe gummielastisch gehaltene Matte auf. Die Halterung erfolgt über mehrere Seilbolzen, welche jeweils von zwei Seilringen endständig umschlungen werden und welche mittig von einer an der Matte angebrachten Schlaufe umschlungen werden.

Aufgrund einer bevorzugten Anwendung am Arbeitsplatz, kann die Matte des Steh-Board und/oder der Rahmen des Stehboards oval ausgebildet sein.

Abgesehen von der Öffnung, welche schlitzförmig ausgebildet ist, ist das restliche Rahmen das besagte Strangpressprofil einstückig und als umlaufende ovale Form ausgebildet.

Überdies ist die Montagenut über die gesamte Länge des Stangpressprofils, also ebenfalls, abgesehen von der schlitzförmigen Öffnung, umlaufend ausgebildet.

Ein entsprechendes Steh-Board mit einem Rahmen und einer daran festgelegten Matte kann zudem in einer weiteren erfindungsgemäßen Variante ein Rahmenbauteil und/oder ein Profil aufweisen. Erfindungsgemäß ist dieses Rahmenbauteil und/oder Profil über ein Verbindungselement an den übrigen Rahmen fixiert. Das Verbindungselement weist eine Aufnahmehülse zum Einführen der Enden eines oder mehrerer Rahmenprofilelemente, insbesondere von Strangpressprofilen, auf. Die Aufnahmehülse weist überdies eine Aufnahmeöffnung zum Einstecken des Rahmenbauteils und/oder des Profils aufweist und wobei die Aufnahmehülse ein Klemmstück auf, welches beweglich in der Aufnahmehülse angeordnet ist, so dass das Rahmenbauteil und/oder das Profil klemmend durch das Klemmstück in der Aufnahmehülse fixierbar ist.

Das Verbindungselement ermöglicht eine stabile Verbindung von Elementen, welche aus der die Matte einfassenden Rahmenkontur hervorstehen, ohne dass es zu einer deutlichen Stabilitätsverringerung der Rahmenkontur kommt.

Es ist von Vorteil, wenn die Aufnahmehülse ein Fixiermittel zur Festlegung der Linearbewegung zwischen der Aufnahmehülse und einem oder mehreren Rahmenprofilen des Rahmens 1 aufweist.

Die Bewegung des Klemmstücks kann in einer unkomplizierten Handhabung durch ein Betätigungselement vorteilhaft ausgelöst werden, wobei das Betätigungselement als ein Hebel, ein Griff, ein Handrad und/oder ein Werkzeugeingriff ausgebildet ist.

Zwischen dem jeweiligen Betätigungselement und dem Klemmstück kann eine Gewindestange vorgesehen sein, so dass die Gewindestange und das Klemmstück sich an einem in der Aufnahmehülse angeordneten Gewinde abstützen kann.

Für eine definierte Übertragung von Klemmkräfte ist es von Vorteil, wenn das Klemmstück linear beweglich in der Aufnahmehülse geführt ist.

Es ist überdies von Vorteil, wenn die Aufnahmehülse zwei gegenüberliegende Aufnahmeöffnungen zur Aufnahme des Rahmenbauteils und/oder des Profils aufweist. Dadurch kann die Einstecktiefe und der Umfang des beidseitigen Überstands des Rahmenbauteils und/oder des Profils eingestellt werden.

Schließlich kann das Klemmstück eines oder mehrere Führungssegmente aufweisen, welches oder welche auf die Breite jeweils einer Hohlkammer des als Hohlkammerprofil ausgebildeten Strangpressprofils abgestimmt ist. so dass eine einfache Führung ohne zusätzliche Führungsmittel möglich wird.

Nachfolgend wird die Erfindung anhand eines Ausführungsbeispiels unter Zuhilfenahme der beiliegenden Abbildungen näher erläutert. Es zeigen:
- Figur 1: eine isometrische Draufsicht;
- Figur 2: eine isometrische Ansicht von unten;
- Figur 3: isometrische Einzelheiten;
- Fig. 4a-c: Verschiedene Ansichten auf ein Verbindungselement als Teil des erfindungsgemäßen Steh-Boards

Figur 1 zeigt ein erfindungsgemäßes Steh-Board mit einem Rahmen 1 und einer Matte 4, welche durch Seilringe 3 an dem Rahmen befestigt ist. Die Matte ist beweglich ausgebildet. Die Matte kann beispielsweise aus eine vernähbaren Kunststoffmatte ausgebildet sein. Die Naht zu einer in Figur 1 nicht dargestellten rückseitigen Schlaufe kann als eine Fadennaht, Klebenaht oder Schweißnaht erfolgen. Entsprechend kann das Material der Kunststoffmatte vernähbar, verklebbar und/oder verschweißbar ausgebildet sein.

Der Rahmen 1 weist ein Aluminium-Strangpressprofil 8 auf. Das Strangpressprofil ist, wie u.a. aus Figur 3 erkennbar, als Hohlkammerprofil ausgebildet. Die Ansicht der Figur 1 zeigt die Oberseite des Steh-Boards mit der Sichtseite der Matte 4.

Fig. 2 zeigt das Steh-Board von seiner Unterseite. Die vorgenannten Schlaufen 4.1 sind von dieser Seite aus sichtbar. Sie sind durch eine Naht an der Matte 1 4 festgelegt. Eine Schlaufe 4.1 umschlingt die Lagerfläche 5.1 jeweils eines Seilbolzens 5. Die Lagerfläche 5.1 ist zwischen zwei radial abstehende Auskragungen 5.2 angeordnet. Axial von jedem dieser Auskragungen 5.2 beabstandet weist der Seilbolzen 5 eine weitere Auskragung 5.3 auf. Zwischen den Auskragungen 5.2 und 5.3 ist eine Rille zur Aufnahme und Lagerung der Seilstränge eines Seilrings 3 vor deren Verbindung 5.4. Die Verbindung 5.4 der Seilstränge unter Bereitstellung des schlaufenförmigen Seilrings 5 kann durch eine stoffschlüssige Verbindung oder durch eine mechanische Verbindung, z.B. eine klemmende Verbindung, vorzugsweise durch einen Ringverklemmung insbesondere durch eine Metallhülse oder durch eine Wicklung erreicht werden.

Wie in Fig. 2-4 erkennbar sind die jeweiligen Seilringe 5 nicht rund, sondern schlaufenförmig ausgebildet. Durch die Verjüngung 5.5 des Seilrings vor der Verbindung 5.4 der beiden Seilstränge des schlaufenförmigen Seilrings 3 gelingt ein Einliegen beider Seilstränge in der Rille zwischen den Auskragungen 5.2 und 5.3 und damit eine axiale Positionierung des Seilrings an dem Seilbolzen. Die Auskragungen 5.2 sind nicht zwingend notwendig, da die Position der Seilringe 5 auch durch die Schlaufe 4 ermöglicht wird. Allerdings ist die Beabstandung zwischen dem Seilring 3 und der Schlaufe 4 durch die Auskragung 5.2 vorteilhaft um belastungsbedingte Reibungen zwischen dem Seilring 3 und der Schlaufe 4 zu vermeiden.

Vorteilhaft umschlingen jeweils genau zwei Seilringe 3 zur Verbindung mit dem Rahmen 1 einem einzigen Seilbolzen 5, welcher mit seinerseits von einzigen Schlaufe 4.1 umschlungen und dadurch mit der Matte 4 verbunden ist.

Von der Unterseite betrachtet, weist der Rahmen 1 des Steh-Boards eine Montagenut 1.1 auf. Wie insbesondere in Figur 3 erkennbar, weist die Montagenut 1.1 einen Öffnungsschlitz 6 und einen im Strangprofil angeordneten Aufnahmeraum 7 auf. Der Aufnahmeraum 7 weist in der Schnittansicht der Figur 3 eine größere Breite auf als der Öffnungsschlitz 6. Dadurch wird eine Halterung eines Schraubverbindungselements, z.B. eines Nutensteins mit einem Schraubgewindekanal oder des Schraubenkopfes einer Schraube, möglich. Ohne eine klemmende Verbindung mit einem korrespondierenden Schraubverbindungselement ist das in der Montagenut 1.1 gelagerte Schraubverbindungselement entlang der Längserstreckung der Montagenut des Strangprofils verschiebbar angeordnet.

Das derart gelagerte Schraubverbindungselement ist in Fig. 1-4 mit Standfüßen 2 verbunden. Die Standfüße 2 sind als Hohlrohre ausgebildet und weisen ein zum in der Montagenut gelagerten Schraubverbindungselement korrespondierenden Schraubverbindungselement auf. Dies kann eine im Hohlrohr gelagerter Stopfen mit einem Gewindestangenfortsatz sein, welcher eine Schraubverbindung mit einem Nutenstein eingehen kann. Alternativ kann auch eine Schraubverbindung auch durch eine mechanische Umkehr erfolgen, so dass der Nutenstein den Gewindestangenfortsatz aufweist und der Stopfen im Standfuß eine entsprechende Gewindebohrung. Der Nutenstein ist lediglich eine Variante der Festlegung. Vergleichbare Möglichkeiten der Festlegung können z.B. durch Schrauben mit Schraubenköpfen oder dergleichen erreicht werden.

Die Montagenut 1.1 ermöglicht viele Möglichkeiten zur Festlegung von Elementen an dem Steh-Board. Dies können z.B. Standfüße und alternativ dazu auch anderes Zubehör, wie Haltehaken, Sicherungsstäbe, Adapter, Abstandshalter für die Seilringe und/oder weitere Bauteile sein. Die Möglichkeiten sind vielfach und können miteinander kombiniert werden.

Zum Einfädeln der Schraubverbindungselemente in den Aufnahmeraum 7 des Strangpressprofils des Rahmens 1 und ggf. auch zum Einfädeln der schlaufenförmigen Seilringe 3 weist das Strangpressprofil eine Unterbrechung als eine schlitzförmige Öffnung auf. Die schlitzförmige Öffnung 1.2 kann eine Öffnungsbreite von ca. 20 mm aufweisen. Die Schwankungsbreite dieser kann allerdings bis zu mehreren Zentimetern, z.B. bis zu 5 cm, betragen.

Durch diese Öffnung 1.2 können geschlossene und/oder verpresste Gummi-Seilringe 3 auf den Rahmen aufgefädelt und per Seilbolzen 5 mit der Matte 4 verbunden werden. Nach erfolgter Montage wird die Öffnung 1.2 mit einem Verschlusselement 1.3 geschlossen. Wie in Figur 2 am Besten erkennbar, kann das Verschlusselement hülsenförmig ausgebildet sein. Es ist beispielsweise möglich und bevorzugt, wenn das Verschlusselement linear verschiebbar entlang des Strangprofils ausgebildet ist, so dass es in einer ersten Position die Öffnung überdeckt und in einer zweiten Position die Öffnung freigibt.

Die Verbindung der Matte mit dem Rahmen ist durch die Gummi-Seilschlingen elastisch. Als eingesetzter Gummi sind verschiedene Elastomer-Varianten möglich. Die Seilstränge der Gummi-Seilringe sind dabei vorteilhaft als Rundstränge ausgebildet, welche besonders widerstandsfähig sind.

Das Steh-Board weist in der Draufsicht eine ovale Kontur auf. Dadurch wird ein geringer Platzbedarf realisiert.

Das Steh-Board 1 kann am Arbeitsplatz, für medizinische / physiotherapeutische Zwecke als auch für Trainingszwecke im Sportbereich eingesetzt werden.

Das Steh-Board weist einen Rahmen mit Standfüßen auf, um eine gewisse Bodenfreiheit zu gewährleisten. Weiterhin weist das Steh-Board eine mit dem Rahmen durch elastische Gummi-Seilringe befestigte Matte auf, welche als Standfläche dient.

Durch diesen Aufbau werden folgende Eigenschaften erreicht, welche sich vor allem beim Arbeiten im Stehen im Vergleich zum Sitzen auswirken:
- Stabiles Stehen auf beweglicher Matte
- Beide Füße nahezu unabhängig voneinander bewegbar
- Permanentes Ausgleichen des Gleichgewichts fördert den Gleichgewichtssinn / Sensomotorik / Bewegungskoordination
- Stärkung der Mikro-Muskulatur
- Förderung der Konzentration
- Beugt Verspannungen vor
- Beugt Rückenbeschwerden vor
- Beugt Bandscheibenbeschwerden vor
- Beugt schnellem Ermüden vor
- Ausgleich von Bewegungsmangel

Das Steh-Board hat ca. die Abmaße 1000×600×130mm (LxBxH) und kann bequem in einer eigens dafür angefertigten Tragetasche transportiert werden.

Fig. 1-3 zeigen ein einstückiges Strangpressprofil. Es ist allerdings möglich, dass sich der Rahmen in analoger Form aus mehreren Strangpressprofilen mit mehreren Verbindungselementen zusammengesetzt ist.

Fig. 4a-c zeigen eine erfindungsgemäß weiterentwickelte Variante des Verschlusselements 1.3 als Verbindungselement 11 zur Verbindung der Enden eines oder mehrerer Strangpressprofile zur Ausbildung eines entsprechenden Rahmens eines Steh-Boards.

Das Verbindungselement 11 weist eine Aufnahmehülse 12 auf, in welche die Enden des Strangprofils einsteckbar sind. Die Aufnahmehülse 11 kann ein Fixiermittel 19 zur Festlegung der Linearbewegung zwischen der Aufnahmehülse und Strangpressprofil 8 des Rahmens 1 aufweisen. Die Fixierung kann in einem Überdeckungsbereich erfolgen an welchem das Verbindungselement 11 das Strangprofil überdeckt. Als Fixiermittel 19 kann z.B. eine Schraube dienen, welche gegen die Oberfläche des jeweiligen Strangpressprofils verschraubt wird, so dass eine Fixierung erreicht wird. Es gibt auch andere Möglichkeiten eines Fixiermittels, beispielsweise eine Schraubverbindung mittels eines Nutensteins, welcher in der Montagenut angeordnet ist.

Das Verbindungselement 11 weist darüber hinaus ein Klemmstück 13 auf, welches mit einem Betätigungselement 14 verbunden ist. Das Betätigungselement 14 ist in Fig. 4 als ein Hebel ausgebildet, es kann allerdings auch ein Griff, ein Handrad oder ein Werkzeugeingriff, wie z.B. ein Schraubenkopf oder eine Sechskant-Aufnahme, sein. Es können auch andere Betätigungselemente vorgesehen sein. Zwischen dem jeweiligen Betätigungselement und dem Klemmstück 13 kann eine Gewindestange vorgesehen sein.

Durch Übertragung einer Rotation über das Betätigungselement 14 auf die Gewindestange erfolgt eine lineare Vorwärtsbewegung des Klemmstücks 13 bis zu einem Anschlag des Klemmstücks 13.

Die Aufnahmehülse 12 weist zumindest eine Aufnahmeöffnung 15, vorzugsweise zwei gegenüberliegende Aufnahmeöffnungen, auf. Die Aufnahmeöffnung 15 ermöglicht einen Zugang zu der Öffnung 1.2 zwischen den Enden einer oder mehrerer Strangpressprofile 8. Das Klemmstück 13 ist linear beweglich in der Öffnung 1.2 angeordnet.

Die Einsteckrichtung 16 für das Rahmenbauteil oder das Profil ist dabei senkrecht zur Einsteckrichtung für die Enden des Strangprofils 8 oder der Strangprofile.

Der Rahmen 1 kann durch das Verbindungselement 11 mit einem weiteren Rahmenbauteil und/oder einem weiteren Profil fixiert werden, indem das Rahmenbauteil und/oder das Profil durch die Aufnahmeöffnung 15 in den Bereich der Öffnung 1.2 gesteckt wird, so dass zumindest ein Bereich des Rahmenbauteils und/oder des Profils zwischen den Enden des Strangpressbauteils und/oder der Strangpressbauteile angeordnet ist.

In eingestecktem Zustand wird das Klemmstück 13 durch Betätigung des Betätigungselements 14 auf Anschlag gegen das Rahmenbauteil und/oder das Profil gefahren und sodann angezogen, so dass eine klemmende Fixierung im eingesteckten Zustand am übrigen Rahmen 1 erfolgt.

In der in Fig. 4 dargestellten Variante weist das Klemmstück 13 eine Stempelfläche 17, analog zu einer Stempelbremse, auf. Randseitig zu dieser Stempelfläche weist das Klemmstück 13 eines oder mehrere Führungssegmente 18 auf, welche auf die Breite jeweils einer Hohlkammer 9 des als Hohlkammerprofil ausgebildeten Strangpressprofils 8 abgestimmt ist.

Somit liegt das Führungssegment 18 in der Hohlkammer 9 ein und wird bei seiner Linearbewegung in der Hohlkammer geführt. Dadurch wird ein Mitdrehen des Klemmstücks 13 bei der Betätigung des Betätigungselements 14 vorteilhaft verhindert.

Ein entsprechendes Führungselement 18 kann einseitig am Klemmstück 13 vorgesehen sein oder beidseitig, wie in Fig. 4 dargestellt, beidseitig am Klemmstück 13 vorgesehen sein, wodurch eine geradlinigere Bewegung des Klemmstücks erreicht wird.

Das Rahmenbauteil bzw. das Profil kann beispielsweise eine Stange für ein Geländer z.B. beim Einsatz bei der Seniorengymnastik oder eine Stange, z.B. eine Winkelstange für eine Wandfixierung des Stehboards sein. Denkbar ist auch ein Lagerstutzen, welcher ein Einstecken der Standfüße ermöglicht, so dass mehrere Steh-Boards übereinander lagerbar sind. Es sind eine Vielzahl weiterer Anwendungen möglich.

Besonders bevorzugt von vorgenannten und/oder aus den Figuren herleitbaren Merkmalen sind Folgende:
Dass das Stehboard einen Rahmen 1 umfassend ein Aluminium-Strangpressprofil 8 zur Festlegung einer Matte 4 mit einer Montagenut 1.1 zur Positionierung eines Schraubverbindungselements für die Montage von Standfüßen 2 und/oder weiterem Zubehör in beliebiger Position und/oder Anzahl entlang des Rahmens 1 umfasst.

Dass das Steh-Board eine Oberseite zur Positionierung der Füße eines Benutzers auf dieser Seite aufweist, wobei die Montagenut 1.1 als untenliegende Monatenut 1.1 an dem Rahmen 1 entlang der Unterseite des Steh-Boards angeordnet ist.

Dass das Schraubverbindungselement als ein Nutenstein und/oder eine Schraube mit einem Schraubenkopf ausgebildet ist.

Dass sich die Montagenut 1.1 über die gesamte Länge des Strangpressprofils 8 erstreckt.

Dass das Steh-Board mit einem Rahmen 1 und einer daran festgelegten Matte 4, als vorgenanntes erfindungsgemäßes Steh-Board ausgebildet ist und dass der Rahmen 1 eine Öffnung 1.2 aufweist, wobei das Steh-Board geschlossene und/oder verpresste Gummi-Seilringe 3 aufweist, welche über die Öffnung 1.2 auf den Rahmen 1 aufgefädelt und durch die Gummi-Seilbolzen 3 mit der Matte 4 verbunden sind.

Dass das Steh-Board ein Verschlusselement 1.3 aufweist, zum Verschluss der Öffnung 1.2 nach der Montage der Matte 4 durch Auffädeln der Gummi-Seilringe 3 auf den Rahmen 1.

Dass die Öffnung 1.2 ca. 20 mm beträgt.

Dass das Verschlusselement 1.3 hülsenförmig ausgebildet ist und vorzugsweise linear verschieblich entlang des Strangpressprofils 8 geführt ist.

Dass die Gummi-Seilringe 3 schlaufenartig ausgeführt sind.

Dass das Steh-Board mit einem Rahmen 1 und einer daran festgelegten Matte 4, insbesondere als das vorgenannte erfindungsgemäßes Steh-Board ausgebildet ist. Die Verbindung der Matte 4 mit dem Rahmen 1 erfolgt dadurch, dass die Seilbolzen 3 des Steh-Boards durch an der Matte 4 angebrachte Schlaufen 4.1 geführt werden und diese auf jeder Seite von je einem Gummi-Seilring 3 mit dem Rahmen 1 elastisch verbunden werden.

Dass das Steh-Board Standfüße 2 aufweist, welche über ein in der Montagenut 1.1 festgelegtes Schraubverbindungselement lösbar mit dem Rahmen 1 verbunden sind.

Dass die Position eines Standfußes 2 am Rahmen 1 durch Linearverschiebung einstellbar und durch Verschraubung fixierbar ist.

Dass das Strangpressprofil 8 als Hohlkammerprofil ausgebildet ist.

Dass die Standfüße 2 als Rohre ausgebildet sind.

Dass die Seilbolzen 5 als stabförmige Elemente mit einer Lagerfläche 5.1 für eine Schlaufe 4.1 mit zwei randseitigen an der Lagerfläche 5.1 angeordnete radial abstehenden Auskragungen 5.2 ausgebildet sind.

Dass die Schlaufenform der Gummi-Seilringe 3 definiert einen Verjüngungsbereich 5.5, in welchem die Seilbolzen 5, vorzugsweise lose, angeordnet sind.

Dass genau zwei Gummi-Seilringe 3 über genau einen Seilbolzen 5 mit genau einer Schlaufe 4.1 der Matte 4 verbunden sind.

Dass ein Steh-Board zumindest sechs Standfüßen 2 aufweist.

Dass die Matte 4 über die Seilringe 3 gummielastisch gehalten ist, wobei je ein Seilbolzen 5, von jeweils von zwei Seilringe 3 endständig umschlungen sind und mittig von einer an der Matte 4 angebrachten Schlaufe 4.1 umschlungen ist.

Dass die Matte 4 des Steh-Boards und/oder der Rahmen 1 des Steh-Boards oval ausgebildet ist.

Dass das den Rahmen 1 ausbildende einzige Strangpressprofil 8 einstückig und vorzugsweise in ovalem Verlauf, ausgebildet ist.

Dass das Steh-Board mit einem Rahmen 1 und einer daran festgelegten Matte 4, insbesondere als vorgenanntes erfindungsgemäßes Steh-Board ausgebildet ist, wobei das Steh-Board zudem ein Rahmenbauteil und/oder ein Profil aufweist, wobei dieses über ein Verbindungselement 11 an dem übrigen Rahmen 1 fixiert ist, wobei das Verbindungselement 11 eine Aufnahmehülse 12 zum Einführen der Enden eines oder mehrerer Rahmenprofilelemente, insbesondere von Strangpressprofilen 8, aufweist, wobei die Aufnahmehülse 12 eine Aufnahmeöffnung 14 zum Einstecken des Rahmenbauteils und/oder des Profils aufweist und wobei die Aufnahmehülse 12 ein Klemmstück 13 aufweist, welches beweglich in der Aufnahmehülse 12 angeordnet ist, so dass das Rahmenbauteil und/oder das Profil klemmend durch das Klemmstück 13 in der Aufnahmehülse 12 fixierbar ist.

Dass die Aufnahmehülse ein Fixiermittel zur Festlegung der Linearbewegung zwischen der Aufnahmehülse und einem oder mehreren Rahmenprofilen des Rahmens 1 aufweist

Dass die Bewegung des Klemmstücks 13 durch ein Betätigungselement 14 ausgelöst wird, wobei das Betätigungselement 14 als ein Hebel, ein Griff, ein Handrad und/oder ein Werkzeugeingriff ausgebildet ist.

Dass zwischen dem jeweiligen Betätigungselement 14 und dem Klemmstück 13 eine Gewindestange vorgesehen ist.

Dass das Klemmstück 13 linear beweglich in der Aufnahmehülse 12 geführt ist.

Dass die Aufnahmehülse 12 zwei gegenüberliegende Aufnahmeöffnungen 15 zur Aufnahme des Rahmenbauteils und/oder des Profils aufweist.

Dass das Klemmstück 13 eines oder mehrere Führungssegmente 18 aufweist, welches oder welche auf die Breite jeweils einer Hohlkammer 9 des als Hohlkammerprofil ausgebildeten Strangpressprofils 8 abgestimmt ist.

Dass die Aufnahmehülse 12 eine erste Einsteckrichtung 10 für das Strangpressprofil 8 definiert und dass die Aufnahmeöffnung 15 eine zweite Einsteckrichtung 16 definiert, welche senkrecht zur ersten Einsteckrichtung 10 ausgerichtet ist.

### Bezugszeichenliste

- 1: Rahmen
- 1.1: Montagenut
- 1.2: Öffnung
- 1.3: Verschlusselement
- 2: Standfüße
- 3: Gummi-Seilringe
- 4: Matte
- 4.1: Schlaufe
- 5: Seilbolzen
- 5.1: Lagerfläche
- 5.2: Auskragungen
- 5.3: Auskragung
- 5.4: Verbindung
- 5.5: Verjüngung
- 6: Öffnungsschlitz
- 7: Aufnahmeraum
- 8: Strangpressprofil
- 9: Hohlkammer
- 10: Einsteckrichtung
- 11: Verbindungselement
- 12: Aufnahmehülse
- 13: Klemmstück
- 14: Betätigungselement
- 15: Aufnahmeöffnung
- 16: Einsteckrichtung
- 17: Stempelfläche
- 18: Führungselement
- 19: Fixiermittel

## Patentansprüche

1. Steh-Board umfassend einen Rahmen (1) umfassend ein Aluminium-Strangpressprofil (8) zur Festlegung einer Matte (4) mit einer Montagenut (1.1) zur Positionierung eines Schraubverbindungselements für die Montage von Standfüßen (2) und/oder weiterem Zubehör in beliebiger Position und/oder Anzahl entlang des Rahmens (1).

2. Steh-Board nach Anspruch 1, **dadurch gekennzeichnet, dass** das Steh-Board eine Oberseite zur Positionierung der Füße eines Benutzers auf dieser Seite, wobei die Montagenut (1.1) als untenliegende Monatenut (1.1) an dem Rahmen (1) entlang der Unterseite des Steh-Boards angeordnet ist.

3. Steh-Board nach Anspruch 1 oder 2, **dadurch gekennzeichnet, dass** das Schraubverbindungselement als ein Nutenstein und/oder eine Schraube mit einem Schraubenkopf ausgebildet ist.

4. Steh-Board mit einem Rahmen (1) und einer daran festgelegten Matte (4), insbesondere als Steh-Board nach einem der vorhergehenden Ansprüche, **dadurch gekennzeichnet, dass** der Rahmen (1) eine Öffnung (1.2) aufweist, wobei das Steh-Board geschlossene und/oder verpresste Gummi-Seilringe (3) aufweist, welche über die Öffnung (1.2) auf den Rahmen (1) aufgefädelt und durch die Gummi-Seilbolzen (3) mit der Matte (4) verbunden sind.

5. Steh-Board nach einem der vorhergehenden Ansprüche, **dadurch gekennzeichnet, dass** das Steh-Board ein Verschlusselement (1.3) aufweist, zum Verschluss der Öffnung (1.2) nach der Montage der Matte (4) durch Auffädeln der Gummi-Seilringe (3) auf den Rahmen (1).

6. Stehboard nach einem der vorhergehenden Ansprüche, **dadurch gekennzeichnet, dass** die Öffnung (1.2) ca. 20 mm beträgt.

7. Steh-Board mit einem Rahmen (1) und einer daran festgelegten Matte (4), insbesondere als Steh-Board nach einem der vorhergehenden Ansprüche, **dadurch gekennzeichnet, dass** die Verbindung der Matte (4) mit dem Rahmen (1) dadurch erfolgt, dass die Seilbolzen (3) des Steh-Boards durch an der Matte (4) angebrachte Schlaufen (4.1) geführt werden und diese auf jeder Seite von je einem Gummi-Seilring (3) mit dem Rahmen (1) elastisch verbunden werden.

8. Steh-Board nach einem der vorhergehenden Ansprüche, **dadurch gekennzeichnet, dass** das Steh-Board Standfüße (2) aufweist, welche über ein in der Montagenut (1.1) festgelegtes Schraubverbindungselement lösbar mit dem Rahmen (1) verbunden sind, wobei die Position eines Standfußes (2) am Rahmen (1) besonders bevorzugt durch Linearverschiebung einstellbar und durch Verschraubung fixierbar ist.

9. Steh-Board nach einem der vorhergehenden Ansprüche, **dadurch gekennzeichnet, dass** die Seilbolzen (5) als stabförmige Elemente mit einer Lagerfläche (5.1) für eine Schlaufe (4.1) mit zwei randseitigen an der Lagerfläche (5.1) angeordnete radial abstehenden Auskragungen (5.2) ausgebildet sind

10. Steh-Board nach einem der vorhergehenden Ansprüche, **dadurch gekennzeichnet, dass** genau zwei Gummi-Seilringe (3) über genau einen Seilbolzen (5) mit genau einer Schlaufe (4.1) der Matte (4) verbunden sind.

11. Steh-Board nach einem der vorhergehenden Ansprüche, **dadurch gekennzeichnet, dass** die Matte (4) über die Seilringe (3) gummielastisch gehalten ist, wobei je ein Seilbolzen (5), von jeweils von zwei Seilringe (3) endständig umschlungen sind und mittig von einer an der Matte (4) angebrachten Schlaufe (4.1) umschlungen ist.

12. Steh-Board mit einem Rahmen (1) und einer daran festgelegten Matte (4), insbesondere als Steh-Board nach einem der vorhergehenden Ansprüche, das Steh-Board zudem ein Rahmenbauteil und/oder ein Profil aufweist, **dadurch gekennzeichnet, dass** dieses über ein Verbindungselement (11) an dem übrigen Rahmen (1) fixiert ist, wobei das Verbindungselement (11) eine Aufnahmehülse (12) zum Einführen der Enden eines oder mehrerer Rahmenprofilelemente, insbesondere von Strangpressprofilen (8), aufweist, wobei die Aufnahmehülse (12) eine Aufnahmeöffnung (14) zum Einstecken des Rahmenbauteils und/oder des Profils aufweist und wobei die Aufnahmehülse (12) ein Klemmstück (13) aufweist, welches beweglich in der Aufnahmehülse (12) angeordnet ist, so dass das Rahmenbauteil und/oder das Profil klemmend durch das Klemmstück (13) in der Aufnahmehülse (12) fixierbar ist.

13. Steh-Board nach Anspruch 22 oder 23, **dadurch gekennzeichnet, dass** die Bewegung des Klemmstücks (13) durch ein Betätigungselement (14) ausgelöst wird, wobei das Betätigungselement (14) als ein Hebel, ein Griff, ein Handrad und/oder ein Werkzeugeingriff ausgebildet ist.

14. Steh-Board nach einem der vorhergehenden Ansprüche, **dadurch gekennzeichnet, dass** das Klemmstück (13) eines oder mehrere Führungssegmente (18) aufweist, welches oder welche auf die Breite jeweils einer Hohlkammer (9) des als Hohlkammerprofil ausgebildeten Strangpressprofils (8) abgestimmt ist.

15. Steh-Board nach einem der vorhergehenden Ansprüche, **dadurch gekennzeichnet, dass** die Aufnahmehülse (12) eine erste Einsteckrichtung (10) für das Strangpressprofil (8) definiert und **dass** die Aufnahmeöffnung (15) eine zweite Einsteckrichtung (16) definiert, welche senkrecht zur ersten Einsteckrichtung (10) ausgerichtet ist.
